# EUROPÄISCHE PATENTSCHRIFT

(11) **EP 1 678 446 B1**
(45) Veröffentlichungstag und Bekanntmachung des Hinweises auf die Patenterteilung: **14.05.2008**
(21) Anmeldenummer: 04740982.6
(22) Anmeldetag: 14.07.2004
(51) Int. Cl.: F25B 9/14, F25B 41/04, F04B 37/08

(54) **VAKUUMVORRICHTUNG**
VACUUM DEVICE
DISPOSITIF A VIDE

(30) Priorität: 20.08.2003 US 497002 P
(43) Veröffentlichungstag der Anmeldung: 12.07.2006
(73) Patentinhaber: Oerlikon Leybold Vacuum GmbH, 50968 Köln (DE)
(72) Erfinder: SCHILLER, Dirk, 50354 Hürth (DE); DIETZ, Holger, 51149 Köln (DE); WALTER, Gerhard, Wilhelm, 50169 Kerpen-Neubottenbroich (DE)
(74) Vertreter: von Kirschbaum, Alexander
(86) Internationale Anmeldenummer: PCT/EP2004/007763
(87) Internationale Veröffentlichungsnummer: WO 2005/019744

(56) Entgegenhaltungen:
- US-A- 5 010 737
- US-A- 5 386 708
- US-A- 5 775 109

## Beschreibung

Die Erfindung betrifft eine Vakuumvorrichtung, die zur Erzeugung von Vakuum mehrere Kryopumpen aufweist.

Derartige Vakuumvorrichtungen weisen mehrere üblicherweise zueinander parallel geschaltete Kryopumpen auf, die mit einem oder mehreren Vakuumräumen verbunden sind. Ferner weist die Vakuumvorrichtung eine Kompressoreinrichtung auf, mit der das Kältemedium, üblicherweise Helium, komprimiert wird. Das komprimierte Kältemedium wird über Medium-Zuführleitungen zu den Kryopumpen gefördert, expandiert in der Kryopumpe und wird sodann über Medium-Rückführleitungen zur Kompressoreinrichtung zurückgeführt. Ggf. sind hierbei Reinigungseinrichtungen in der Medium-Leitung vorgesehen, um das Medium beispielsweise von Öl oder anderen Verunreinigungen zu reinigen. Hierdurch werden Kontaminationen des Mediums aus den Kryopumpen ferngehalten.

Üblicherweise handelt es sich bei den eingesetzten Kryopumpen um Zweistufen-Kryopumpen, die nach dem Gifford McMahon-Prinzip arbeiten. Innerhalb der Kryopumpe ist üblicherweise je Stufe ein Kolben, ggf. ein gemeinsamer Kolben vorgesehen. Bei jedem Kolbenhub wird Kältemedium transportiert und eine entsprechende Kühlung der beiden Stufen erreicht. Beispielsweise durch Strahlungswärme oder andere Temperatureinflüsse kann eine Erwärmung einzelner Pumpen auftreten. Ferner besteht das Problem, dass auf Grund der höheren Dichte eines Gases mit einer niedrigeren Temperatur eine kältere Kryopumpe je Hub eine größere Menge Helium verarbeiten kann als eine wärmere Kryopumpe. Dies hat zur Folge, dass die vorhandene Menge an Helium, die auf Grund der Kompressorleistung begrenzt ist, von den kälteren Kryopumpen zu einem größeren Teil verbraucht wird, so dass sich die für die wärmeren Kryopumpen vorhandene Gasmenge verringert. Dies hat wiederum zur Folge, dass das Kühlen zu warmer Kryopumpen relativ lange dauert.

Zur Lösung dieses Problems ist es aus US 5,775,109 bekannt, den Gasfluss zu regulieren. Dies kann dadurch erfolgen, dass die Kryopumpe erwärmt wird, um zu vermeiden, dass diese eine erhöhte Menge an Kältemedium fördert. Ferner kann die Geschwindigkeit des Kolbens verringert oder der Kolben angehalten werden. Dies hat jedoch den Nachteil, dass sich der thermodynamische Wirkungsgrad verschlechtert, da die Kühler auf eine bestimmte Frequenz abgestimmt sind. Die in dem Helium gespeicherte Kälte wird somit nicht vollständig ausgenutzt.

Aufgabe der Erfindung ist es, eine Vakuumvorrichtung mit mehreren Kryopumpen zu schaffen, bei der die Temperatur der Kryopumpe auf einfache Weise und schnell geregelt werden kann.

Die Lösung der Aufgabe erfolgt erfindungsgemäß durch die Merkmale des Anspruchs 1.

Die erfindungsgemäße Vakuumvorrichtung weist mehrere mit einem oder mehreren Vakuumräumen verbundene Kryopumpen auf. Hierbei handelt es sich vorzugsweise um Kryopumpen, die nach dem Gifford McMahon-Prinzip arbeiten und vorzugsweise einen Kühlkopf aufweisen. Mit Hilfe einer über Medium-Zuführleitungen und Medium-Rückführleitungen mit den Kryopumpen verbundenen Kompressoreinrichtung kann in den Kryopumpen Helium in zumindest zwei verschiedenen Druckniveaus bereitgestellt werden. Hierbei kann eine erfindungsgemäße Vakuumvorrichtung insbesondere mehr als fünf, oder ggf. auch mehr als zehn Kryopumpen aufweisen, die zueinander parallel geschaltet sind. Derartige Systeme weisen sodann eine Kompressoreinrichtung mit mehreren, beispielsweise zwei oder drei Kompressoren, insbesondere Helium-Kompressoren, auf. Dies führt dazu, dass der erforderliche Energiebedarf relativ hoch ist und beispielsweise 10 bis 20 kW beträgt. Ferner weist die Vakuumvorrichtung zumindest eine Einstelleinrichtung auf, die unmittelbar einer Kryopumpe vorgeschaltet, d. h. zugeordnet ist. Mit Hilfe der Einstelleinrichtung kann die der Kryopumpe zugeführte Mediummenge gesteuert werden. Hierzu ist die Einstelleinrichtung mit einer Steuereinrichtung verbunden. Ferner ist eine Temperaturmessvorrichtung vorgesehen, die mit der Kryopumpe verbunden ist und insbesondere Temperaturen beider Stufen misst.

Die erfindungsgemäße Einstelleinrichtung ist in einer Medium-Zuführleitung einer Kryopumpe angeordnet und weist eine in der Medium-Zuführleitung angeordnete Drosseleinrichtung auf. Ferner weist die Einstelleinrichtung eine Verzweigung bzw. einen Drossel-Beipass auf, der die Drosseleinrichtung überbrückt. In der Drossel-Beipassleitung ist ein Ventil angeordnet. Dieses Ventil ist mit Hilfe der Steuereinrichtung steuerbar. Mit Hilfe der erfindungsgemäßen Einstelleinrichtung können somit insbesondere zwei Medium-Zuführzustände zu der Kryopumpe realisiert werden. In einem Zustand ist das in der Beipassleitung angeordnete Ventil geschlossen, so dass Medium nur durch die Drosseleinrichtung hindurch zu der Kryopumpe gelangt. In einer anderen Stellung ist das Ventil vollständig geöffnet, so dass eine maximale Mediummenge durch die Beipassleitung zu der Kryopumpe gelangt. Hierbei kann das Ventil in einer einfachen Ausführungsform als Schaltventil ausgebildet sein, das nur die beiden Zustände vollständig geschlossen oder vollständig offen aufweist.

Mit Hilfe der Steuereinrichtung ist es somit auf einfache Weise möglich, beispielweise einer zu warmen Kryopumpe durch Öffnen des Ventils eine große Menge an Kältemedium zur Verfügung zu stellen. Hierbei kann gleichzeitig durch Schließen oder Geschlossenhalten von Ventilen, die den ausreichend kalten Kryopumpen zugeordnet sind, vermieden werden, dass durch diese eine zu große Menge an Kältemedium abgeführt wird.

Besonders bevorzugt ist es, dass mehreren Kryopumpen eine derartige erfindungsgemäße Einstelleinrichtung zugeordnet ist. Insbesondere ist jeder Kryopumpe der Vakuumvorrichtung eine erfindungsgemäße Einstelleinrichtung zugeordnet. Hierdurch ist es möglich, auf einfache Weise sicherzustellen, dass einer zu warmen Kryopumpe eine ausreichende Menge an Kältemedium dargeboten werden kann, so dass die gewünschte Temperatur der Kryopumpe schnell erreicht werden kann.

Bei einer bevorzugten Ausführungsform ist der Querschnitt der Drossel-Beipassleitung derart gewählt, dass eine maximale Mediumzufuhr möglich ist. Das in der Beipassleitung vorgesehene Ventil kann derart ausgebildet sein, dass der effektive Querschnitt des Ventils und somit die Medium-Durchflussmenge variiert werden kann. Das in der Beipassleitung angeordnete Ventil weist vorzugsweise einen Querschnittsdurchmesser von mehr als 6 mm auf. Die vorgesehene Düse weist einen Querschnittsdurchmesser von ca. 1 mm auf.

Ebenso ist es möglich, eine Drosseleinrichtung vorzusehen, deren effektive Querschnittsfläche eingestellt werden kann. Dies hat den Vorteil, dass die Querschnittsfläche der Drosseleinrichtung derart eingestellt werden kann, dass im Standardbetrieb die erforderliche Kältemediummenge durch diese Medium-Zuführleitung zu der Kryopumpe gelangt und das in der Beipassleitung angeordnete Ventil im Standardbetrieb geschlossen sein kann. Hierdurch ist es möglich, einer beispielsweise auf Grund von Wärmestrahlung zu warmen Kryopumpe eine ausreichend große Menge an Kältemedium, insbesondere Helium, zur Verfügung zu stellen. Eine große Menge an Kältemedium ist beispielsweise auch im Startbetrieb erforderlich.

Im Standardbetrieb wird von einer Kryopumpe üblicherweise nur ein Drittel des maximalen Kältemediums benötigt, um die Temperatur in der ersten und zweiten Stufe konstant zu halten. Mit Hilfe der erfindungsgemäßen Vakuumvorrichtung ist es somit möglich, die Kapazität der Kompressoreinrichtung zu verringern, da auf Grund der Erfindung bei Spitzenbelastungen an einzelnen Kryopumpen eines Netzwerks ein geringerer Gesamt-Kältemittel-Verbrauch bzw. Kältemittelstrom erforderlich ist. Ebenso ist es möglich, bei Verwendung von Kompressoren gleichbleibender Kapazität mit Hilfe der Erfindung eine Reserve zu schaffen.

Nachfolgend wird die Erfindung an Hand einer bevorzugten Ausführungsform unter Bezugnahme auf die anliegenden Zeichnungen näher erläutert:

Es zeigen:
- Fig. 1: eine schematische Prinzipskizze einer erfindungsgemäßen Vakuumvorrichtung und
- Fig. 2: ein schematisches Flussdiagramm zur Steuerung des in der Drossel-Beipassleitung angeordneten Ventils.

Die Vakuumvorrichtung weist mehrere Kryopumpen 10 auf, die mit einem oder mehreren nicht dargestellten Vakuumräumen verbunden sind. Die Kryopumpen 10 sind zueinander parallel angeordnet und über Medium-Zuführleitungen 12 und Medium-Rückführleitungen 14 mit einer zwei Kompressoren 16 aufweisenden Kompressoreinrichtung verbunden.

In den einzelnen Medium-Zuführleitungen 12, die unmittelbar einer Kryopumpe 10 zugeordnet sind, ist jeweils eine Einstelleinrichtung 18 zur Steuerung der der Kryopumpe zugeführten Mediummenge vorgesehen. Die Einstelleinrichtung 18 weist eine Verzweigung der Medium-Zuführleitung 12 in zwei zueinander parallel verlaufende Leitungen 20, 22 auf. Hierbei ist in der ersten Leitung 20 eine Drosseleinrichtung 24 und in der zweiten Leitung 22 ein Ventil 26 vorgesehen.

Im dargestellten Ausführungsbeispiel sind die einzelnen Ventile 26 über gestrichelt dargestellte elektrische Leitungen mit einer Steuereinrichtung 28 verbunden. Mit der Steuereinrichtung 28 sind ferner über ebenfalls gestrichelt dargestellte elektrische Leitungen in den Kryopumpen 10 vorgesehene Temperaturmessvorrichtungen verbunden.

Im dargestellten Ausführungsbeispiel ist die Drosseleinrichtung 24 nicht variabel, sondern weist einen konstanten Querschnitt auf. Ferner handelt es sich bei dem Ventil 16 um ein Schaltventil, das entweder geschlossen oder geöffnet sein kann. Eine Zwischenstellung weist dieses Ventil nicht auf.

Die der Steuereinrichtung 28 beispielsweise hinterlegte Funktionsweise ist in Fig. 2 dargestellt. Hierbei wird in einem ersten Schritt 30 die Temperatur einer ersten Stufe einer bestimmten Kryopumpe 10 mit einem Zielwert verglichen. Ist die gemessene Temperatur der ersten Stufe höher als der Zielwert, d. h. ist die erste Stufe der Kryopumpe 10 zu warm, ist die Abfrage mit "ja" zu beantworten, so dass in dem Schritt 32 ein Öffnen des zugehörigen Ventils 26 erfolgt.

Übersteigt die Temperatur der ersten Stufe den Zielwert nicht, so erfolgt im nächsten Schritt 34 ein Überprüfen der Temperatur der zweiten Stufe hinsichtlich eines zweiten Zielwertes, der sich von dem im Schritt 30 überprüften ersten Zielwert unterscheidet. Entsprechend dem Schritt 30 erfolgt die Entscheidung "ja" sofern die Temperatur der zweiten Stufe den Zielwert übersteigt, d. h. die zweite Stufe zu warm ist. Dies hat wiederum im Schritt 32 ein Öffnen des Ventils 26 zur Folge.

Ist auch die zweite Stufe kalt genug und übersteigt somit den Zielwert nicht, lautet die Entscheidung "nein" und das Ventil bleibt geschlossen (Schritt 36).

Die vorstehend beschriebene Abfrage der einzelnen Kryopumpen erfolgt in regelmäßigen Abständen. Die Steuerung der Ventile kann insbesondere bei Ventilen, die auch teilweise geöffnet oder geschlossen werden können, noch verfeinert werden. Hierzu werden beispielsweise weitere Zielwerte bzw. Schwellwerte definiert.

## Patentansprüche

1. Vakuumvorrichtung mit
mehreren mit einem oder mehreren Vakuumräumen verbundenen Kryopumpen (10),
einer über Medium-Zuführleitungen (12) und Medium-Rückführleitungen (14) mit den Kryopumpen (10) verbundenen Kompressoreinrichtung (16),
einer zumindest eine der Kryopumpen (10) vorgeschalteten Einstelleinrichtung (18) zur Steuerung der der Kryopumpe (10) zugeführten Mediummenge,
einer mit der Kryopumpe (10) verbundenen Temperaturmessvorrichtung und
einer mit der Einstelleinrichtung (18) und der Temperaturmessvorrichtung verbundenen Steuereinrichtung (28)
**dadurch gekennzeichnet, dass**
die Einstelleinrichtung (18) eine in der entsprechenden Medium-Zuführleitung (12) angeordnete Drosseleinrichtung (24) und ein innerhalb einer Drossel-Beipassleitung (22) angeordnetes Ventil (26) aufweist.

2. Vakuumvorrichtung nach Anspruch 1, **dadurch gekennzeichnet, dass** der Querschnitt der Drossel-Beipassleitung (22) für eine maximale Mediumzufuhr ausgelegt ist.

3. Vakuumvorrichtung nach Anspruch 1 oder 2, **dadurch gekennzeichnet, dass** die Drosseleinrichtung (24) einen Querschnitt aufweist, der für die für Standardbetrieb erforderliche Mediumzufuhr ausgelegt ist.

4. Vakuumvorrichtung nach einem der Ansprüche 1 - 3, **dadurch gekennzeichnet, dass** die Querschnittsfläche der Drosseleinrichtung (24) einstellbar ist.

5. Vakuumvorrichtung nach einem der Ansprüche 1 - 4, **dadurch gekennzeichnet, dass** die Durchflussmenge des Ventils (26) einstellbar ist.

6. Vakuumvorrichtung nach einem der Ansprüche 1 - 5, **dadurch gekennzeichnet, dass** jeder Kryopumpe (10) eine Einstelleinrichtung (18) vorgeschaltet ist.

## Claims

1. A vacuum device comprising
a plurality of cryopumps (10) connected with one or a plurality of vacuum chambers,
a compressor means (16) connected via media supply conduits (12) and media return conduits (14) with the cryopumps (10),
an adjusting means (18) connected before at least one of the cryopumps (10) for controlling the amount of media fed to the cryopump (10),
a temperature measuring device connected with the cryopump (10), and
a controller (28) connected with the adjusting means (18) and the temperature measuring device,
**characterized in that**
the adjusting means (18) comprises a throttle means (24) arranged in the corresponding media supply conduit (12) and a valve (26) arranged in a throttle bypass conduit (22).

2. The vacuum device according to claim 1, **characterized in that** the cross-section of the throttle bypass conduit (22) is designed for a maximum media supply.

3. The vacuum device according to claim 1 or 2, **characterized in that** the throttle means (24) has a cross-section designed for the media supply required for standard operation.

4. The vacuum device according to any one of claims 1-3, **characterized in that** the cross-sectional area of the throttle means (24) is adjustable.

5. The vacuum device according to any one of claims 1-4, **characterized in that** the flow rate through the valve (26) is adjustable.

6. The vacuum device according to any one of claims 1-5, **characterized in that** an adjusting means (18) is connected before each cyropump (10).

## Revendications

1. Dispositif à vide comprenant
plusieurs cryopompes (10) reliées à une ou plusieurs chambres à vide,
une installation de compresseur (16) reliée aux cryopompes (10) par des conduites d'amenée de fluide (12) et des conduites de retour de fluide (14),
une installation de réglage (18) montée en amont d'au moins une des cryopompes (10) pour commander la quantité de fluide amenée vers la cryopompe (10),
un dispositif de mesure de température relié à la cryopompe (10), et
une installation de commande (28) reliée à l'installation de réglage (18) et au dispositif de mesure de température,
**caractérisé en ce que**
l'installation de réglage (18) présente une installation d'étranglement (24) disposée dans la conduite d'amenée (12) et une soupape (26) disposée à l'intérieur d'une conduite by-pass d'étranglement (22).

2. Dispositif à vide selon la revendication 1, **caractérisé en ce que** la section transversale de la conduite by-pass d'étranglement (22) est conçue pour une amenée de fluide maximale.

3. Dispositif à vide selon la revendication 1 ou 2, **caractérisé en ce que** l'installation d'étranglement (24) présente une section transversale qui est conçue pour l'amenée de fluide nécessaire pour un fonctionnement standard.

4. Dispositif à vide selon l'une des revendications 1 à 3, **caractérisé en ce que** la surface de section transversale de l'installation d'étranglement (24) est réglable.

5. Dispositif à vide selon l'une des revendications 1 à 4, **caractérisé en ce que** le débit de la soupape (26) est réglable.

6. Dispositif à vide selon l'une des revendications 1 à 5, **caractérisé en ce qu'**une installation de réglage (18) est montée en amont de chaque cryopompe (10)
